# EUROPÄISCHE PATENTSCHRIFT

(11) **EP 2 985 394 B1**
(45) Veröffentlichungstag und Bekanntmachung des Hinweises auf die Patenterteilung: **23.03.2022**
(21) Anmeldenummer: 15180054.7
(22) Anmeldetag: 06.08.2015
(51) Int. Cl.: E04B 2/96, E04B 2/90, E06B 3/263, E06B 3/30, E06B 3/62

(54) **PFOSTEN-RIEGEL-KONSTRUKTION**
POST AND CROSSMEMBER STRUCTURE
CONSTRUCTION A POTEAU-TRAVERSE

(30) Priorität: 12.08.2014 DE 202014103733 U
(43) Veröffentlichungstag der Anmeldung: 17.02.2016
(73) Patentinhaber: SCHÜCO International KG, 33609 Bielefeld (DE)
(72) Erfinder: MOLITOR, Peter, 33803 Steinhagen (DE); PAHLSMEYER, Hendrik, 33617 Bielefeld (DE); SANDER, Tobias, 33604 Bielefeld (DE); BORCH, Katrin, 33602 Bielefeld (DE); VENTKER, Pascal, 33330 Gütersloh (DE)
(74) Vertreter: Dantz, Jan Henning

(56) Entgegenhaltungen:
- EP-A1- 1 063 382
- DE-U1- 9 207 578
- ES-A1- 2 281 220

## Beschreibung

Die vorliegende Erfindung betrifft eine Pfosten-Riegel-Konstruktion, insbesondere für Fassaden oder Lichtdächer, nach dem Oberbegriff des Anspruches 1.

Die EP 1 826 331 offenbart eine Pfosten-Riegel-Konstruktion für eine Fassade, bei der an Pfosten und Riegeln Dichtleisten fixiert sind, um Isolierglasscheiben klemmend festzulegen. Wenn an einer solchen Pfosten-Riegel-Konstruktion ein Flügel für ein Fenster oder eine Tür vorgesehen werden soll, wird in die Pfosten-Riegel-Konstruktion ein Einspannblendrahmen montiert, in dem dann ein Flügelrahmen verschwenkbar gehalten ist. An den Pfosten ist daher an der Innenseite ein Blendrahmen und in dem Blendrahmen ein Flügelrahmen angeordnet, so dass die Ansichtsbreite im Bereich des Flügels vergrößert wird. Dies führt zu einer optischen Beeinträchtigung und einem hohen Materialverbrauch.

Die EP 1 063 382 A1 offenbart einen Fensterflügelrahmen, der verschwenkbar an einem Pfosten einer Pfosten-Riegel-Konstruktion gehalten ist. Für eine verbesserte Wärmedämmung ist an dem Pfosten eine Winkelleiste aus Kunststoff fixiert, die mit einer Dichtung des Fensterflügels zusammenwirkt.

Die DE 92 07 578 offenbart ein Fassadensystem mit den Merkmalen des Oberbegriffes des Anspruches 1.

Es ist daher Aufgabe der vorliegenden Erfindung, eine Pfosten-Riegel-Konstruktion zu schaffen, die auch im Bereich von Flügeln eine schmale Ansichtsbreite besitzt.

Diese Aufgabe wird mit einer Pfosten-Riegel-Konstruktion mit den Merkmalen des Anspruches 1 gelöst.

Bei der erfindungsgemäßen Pfosten-Riegel-Konstruktion weist mindestens ein Pfosten mindestens eine Nut und/oder eine Hohlkammer auf, an der Beschlagsteile festgelegt sind, wobei integral mit den Pfosten ein Anschlag für einen verschwenkbaren Flügel ausgebildet ist. Dadurch kann der Pfosten die Funktion des Blendrahmens bei einem Flügel übernehmen, und es ist nicht notwendig, an einem Pfosten einen zusätzlichen Blendrahmen zu montieren. Dies vereinfacht die Montage und führ zudem zu optischen Vorteilen, da der zur Innenseite hin breit aufbauende Blendrahmen weggelassen werden kann.

Erfindungsgemäß ist der mindestens eine Pfosten zur Innenseite hin gestuft ausgebildet. Der Begriff "Innenseite" bezieht sich dabei auf den Bereich, der innerhalb eines Gebäudes angeordnet ist. Durch die gestufte Ausbildung können Anschläge für die Abdichtung und zur Wärmeisolation bereitgestellt werden. Vorzugsweise ist integral mit dem Pfosten eine Anschlagsfläche für eine Anschlagsdichtung oder eine Nut zum Fixieren einer Anschlagdichtung vorgesehen.

In einer weiteren Ausgestaltung ist mindestens ein weiterer Pfosten vorgesehen, der eine im Wesentlichen rechteckförmige Kontur mit Nuten an einer Schmalseite des Rechtecks aufweist, wobei der mindestens eine Pfosten im Wesentlichen die gleiche Breite aufweist wie der Pfosten, an dem die Beschlagteile festgelegt sind, zusammen mit einem Rahmenprofil eines Flügels. Der Pfosten mit einem Rahmenprofil eines Flügels kann dann zusammen am äußeren Umfang ebenfalls eine im Wesentlichen rechteckförmige Querschnittskontur besitzen, wobei an einer Schmalseite Nuten ausgebildet sind. Von einer Außenseite ist dann nicht mehr erkennbar, ob ein Pfosten zwischen zwei Festfeldern angeordnet ist oder ob an einem Pfosten zumindest an einer Seite ein Flügel verschwenkbar gelagert ist, denn von einer Außenseite ist die Ansichtsbreite dann gleich, was optisch besonders ansprechend wirkt.

Vorzugsweise ist integral mit dem mindestens einen Pfosten eine Nut zur Führung eines Beschlagsteils, insbesondere einer Riegelstange oder einer Eckumlenkung, ausgebildet. Alternativ werden an oder in einer Nut des Pfostens Schließbleche, Nutensteine, Scharniere, elektro-/mechanische Bauteile, Schließstücke, Riegelstücke, Beschlagsteile der Handhaben, Getriebekammern oder andere Beschlagsteile, wie Dreh- oder Drehkippbeschläge montiert.

Die Pfosten und/oder Riegel der Pfosten-Riegel-Konstruktion bestehen vorzugsweise aus Metall, insbesondere aus Aluminium, wobei diese beschichtet sein können.

Die Erfindung wird nachfolgend anhand eines Ausführungsbeispiels mit Bezug auf die beigefügten Zeichnungen näher erläutert. Es zeigen:
- Figur 1: eine Schnittansicht durch einen Pfosten einer Pfosten-Riegel-Konstruktion zwischen zwei Festfeldern;
- Figur 2: eine Schnittansicht durch einen Pfosten im Bereich eines Rahmenprofils eines Flügels;
- Figur 3: eine Schnittansicht durch zwei Pfosten im Bereich eines Flügels; und
- Figur 4: eine Schnittansicht eine nicht erfindungsgemäße modifizierte Pfosten-Riegel-Konstruktion.

Bei einer Pfosten-Riegel-Konstruktion 1 ist ein Pfosten 2 zwischen zwei Festfeldern angeordnet, der eine im Wesentlichen rechteckförmige Querschnittskontur im Außenbereich besitzt, wobei an einer Schmalseite des Pfostens 2 eine Schraubnut 3 und zwei seitliche Nuten 4 zum Fixieren von Dichtungen 5 ausgebildet sind. Die beiden Längsseiten und die gegenüberliegende Schmalseite des Pfostens 2 sind hingegen eben ausgebildet.

Der Pfosten 2 dient zur Festlegung von Isolierglasscheiben 6, die randseitig auf den Dichtungen 5 aufliegen und über eine Glashalteleiste 7 und an der Glashalteleiste 7 festgelegte Dichtungen 9 klemmend festgelegt ist. Die Glashalteleiste 7 wird über eine in der Schraubnut 3 gehaltene Schraube 8 am Pfosten 2 fixiert. Ferner ist eine leistenförmige Abdeckung 10 an der Glashalteleiste fixiert.

In Figur 2 ist ein weiterer Pfosten 20 der erfindungsgemäßen Pfosten-Riegel-Konstruktion gezeigt, der auf der rechten Seite ein Festfeld begrenzt und auf der linken Seite benachbart zu einem Flügel angeordnet ist. Der Pfosten 20 besitzt eine Schraubnut 21 und eine weitere Nut 22, an der eine Dichtung 5 fixiert ist. An der Dichtung 5 ist eine Isolierglasscheibe 6 randseitig festgelegt, die wieder über eine Glashalteleiste 7 klemmend festgelegt ist. Die Glashalteleiste 7 ist über mehrere Schrauben 8 an der Schraubnut 21 des Pfostens 20 fixiert und klemmt über eine an der Glashalteleiste 7 festgelegte Dichtung 9 die Isolierglasscheibe 6 an den Pfosten 20. An der Außenseite ist die Glashalteleiste 7 über eine Abdeckung 10 überdeckt. Auf der in Figur 2 rechten Seite ist somit eine Isolierglasscheibe eines Festfeldes angeordnet.

Der Pfosten 20 besitzt allerdings keinen im Wesentlichen rechteckförmigen Querschnitt in der Außenkontur, sondern ist an der Innenseite gestuft ausgebildet. Auf der zur Isolierglasscheibe 6 gewandten Seite ist der Pfosten 20 breiter ausgebildet als an der nach innen weisenden Seite, an der nur ein Steg 25 vorgesehen ist. In einem mittleren Bereich des Pfostens 20 weist der Pfosten 20 eine mittlere Breite auf, und es ist eine Nut 26 vorgesehen, an der ein Beschlagsteil 41 festgelegt ist. In dem mittleren Teil ist eine Hohlkammer 24 an dem Pfosten 20 ausgebildet. Benachbart zu dem nach innen ragenden Steg 25 ist eine Anschlagsfläche 27 vorgesehen, die parallel zur Ebene der Isolierglasscheibe 6 ausgerichtet ist und mit einer Anschlagsdichtung 32 eines Flügels zusammenwirkt. Auf der zum Flügel gegenüberliegenden Seite weist der Pfosten 20 eine ebene Oberfläche 23 auf, die ähnlich der ebenen Oberfläche an dem Pfosten 2 an einem Festfeld ausgebildet ist.

In Figur 2 ist an dem Pfosten 20 ein Rahmenprofil 30 eines Flügels angeordnet, das im Querschnitt im Wesentlichen L-förmig ausgebildet ist und zusammen mit dem Pfosten 20 am äußeren Umfang eine im Wesentlichen rechteckförmige Querschnittskontur ausbildet, die etwa dieselbe Breite besitzt wie die Breite des Pfostens 2. Das Rahmenprofil 30 weist einen parallel zur Ebene der Isolierglasscheibe 6 verlaufenden Steg 31 auf, an dem die Anschlagsdichtung 32 gehalten ist. An dem Steg 31 grenzt ferner eine Nut 42 an, an der Beschlagsteile 40 fixiert oder geführt sind. Beispielsweise kann an dem Rahmenprofil 30 ein Türdrücker gelagert sein, der Riegelstangen oder eine Eckumlenkung betätigt, die mit entsprechenden Schließblechen am Pfosten 20 zusammenwirken. Auch andere Beschlagsteile können zwischen Pfosten 20 und Rahmenprofil 30 montiert sein.

An dem Rahmenprofil 30 ist ferner ein nach innen zu dem Pfosten 20 ragender Steg 33 vorgesehen, der mit einer Dichtlippe 29 einer Dichtung 28 zusammenwirkt. Die Dichtung 28 ist dabei an dem Pfosten 20 festgelegt und greift mit einem Fußabschnitt an einer Nut des Pfostens 20 ein.

An dem Rahmenprofil 30 ist ferner eine Nut 34 auf der zu der Isolierglasscheibe 6 gewandten Seite vorgesehen, an der ein Adapterprofil 35 festgelegt ist, an dem ein doppelseitiges elastisches Klebeband 36 fixiert ist. Das Klebeband 36 ist auf einer Seite an einer Innenseite der Isolierglasscheibe 6 angeklebt, während es auf der gegenüberliegenden Seite an dem Adapterprofil 35 angeklebt ist. Dadurch ist die Isolierglasscheibe 6 an dem Rahmenprofil 30 des Flügels gehalten.

In der Schließposition ist die Isolierglasscheibe 6 auf der zu dem Klebeband 36 gegenüberliegenden Außenseite an einer Dichtung 9 angelegt, die an der Glashalteleiste 7 fixiert ist, um eine Abdichtung nach außen herzustellen.

In Figur 2 ist in die Schraubnut 21 des Pfostens 20 ein Isoliersteg 50 eingefügt, der auf der zu der Schraubnut 21 abgewandten Seite eine Nut aufweist, in die ein Dichtungsfuß 39 zur Fixierung der Dichtung 28 eingefügt ist. Um den Dichtungsfuß ist ein Halter 56 aus Metall oder Kunststoff mit einem U-förmigen Abschnitt angeordnet, der durch die Schraube 8 fixiert ist. An der Dichtung 28 ist ferner noch eine Dichtlippe 38 angeformt, die an einem Halteteil 37 anliegt, das mit dem Rahmenprofil 30 verbunden ist. Das Halteteil 37 ist hierfür auf einer Seite an dem Rahmenprofil 30 fixiert und ist an einer Stirnseite mit der Isolierglasscheibe 6 verklebt. Durch die Dichtung 9, die Dichtlippen 38 und 29 sowie die Anschlagsdichtung 32 sind mehrere Dichtebenen zwischen der Außenseite und der Innenseite der Pfosten-Riegel-Konstruktion bereitgestellt.

In Figur 3 ist ein Ausschnitt aus der Pfosten-Riegel-Konstruktion gezeigt, bei der zwei Pfosten 20 vorgesehen sind, zwischen denen ein Flügel angeordnet ist, der Rahmenprofile 30 aufweist. Der in Figur 3 rechte Pfosten 20 ist wie in Figur 2 ausgebildet, allerdings ist benachbart zu der Schraubnut 21 keine Dichtung 28, sondern ein Halter 55 festgelegt, der sich zwischen der Schraubnut 21 und der Glashalteleiste 7 erstreckt. Zwischen den Pfosten 20 und dem Rahmenprofil 30 sind Beschlagsteile 40 und 41 vorgesehen.

Auf der in Figur 3 linken Seite ist daher mindestens ein Scharnier zwischen dem Pfosten 20 und dem Rahmenprofil 30 des Flügels montiert, so dass der Flügel um eine entsprechende vertikale Drehachse verschwenkt und nach innen öffnet. Der Pfosten 20 und das Rahmenprofil 30 sind an gegenüberliegenden Seiten des Flügels spiegelverkehrt angeordnet, besitzen allerdings die gleiche Querschnittskontur.

In Figur 4 ist eine modifizierte nicht erfindungsgemäße Pfosten-Riegel-Konstruktion gezeigt, bei der der Pfosten 20' verglichen mit Figur 2 in eine Richtung senkrecht zur Ebene der Isolierglasschieben 6 kürzer ausgebildet ist, da der Steg 25 weggelassen wurde. Der Pfosten 20' endet somit mit der Anschlagsfläche 27. Der Steg 31 des Rahmenprofils 30 ist somit weiter innen angeordnet, so dass die Posten-Riegel-Konstruktion im Bereich der Anschlagdichtung 32 gestuft ausgebildet ist. Dadurch wird eine Schattenfuge zwischen dem Steg 25 und dem Steg 31 vermieden. Durch diese Ausgestaltung können größere Öffnungsradien für den Rahmen 30 erreicht werden, beispielsweise bis zu 180°. Im Übrigen entspricht das Ausführungsbeispiel dem der Figur 2.

Bei der erfindungsgemäßen Pfosten-Riegel-Konstruktion 1 lässt sich optisch kaum feststellen, ob zwischen zwei Pfosten 2 ein Festfeld oder ein Flügel vorgesehen ist, denn die leistenförmige Abdeckung 10 an der Außenseite der Glashalteleiste 7 besitzen die gleiche Breite, und von außen ist daher kein Unterschied erkennbar. Ferner sind an der Innenseite die Pfosten 2 und die Einheit aus Pfosten 20 und Rahmenprofil 30 gleich breit, so dass im Gesamtbild der Flügel optisch kaum in Erscheinung tritt und insbesondere die Ansichtsbreite gegenüber dem Pfosten 2 nicht vergrößert ist.

### Bezugszeichenliste

- 1: Pfosten-Riegel-Konstruktion
- 2: Pfosten
- 3: Schraubnut
- 4: Nut
- 5: Dichtung
- 6: Isolierglasscheibe
- 7: Glashalteleiste
- 8: Schraube
- 9: Dichtung
- 10: Abdeckung
- 20: Pfosten
- 21: Schraubnut
- 22: Nut
- 23: Oberfläche
- 24: Hohlkammer
- 25: Steg
- 26: Nut
- 27: Anschlagsfläche
- 28: Dichtung
- 29: Dichtlippe
- 30: Rahmenprofil
- 31: Steg
- 32: Anschlagsdichtung
- 33: Steg
- 34: Nut
- 35: Adapterprofil
- 36: Klebeband
- 37: Halteteil
- 38: Dichtlippe
- 39: Dichtungsfuß
- 40: Beschlagsteil
- 41: Beschlagsteil
- 42: Nut
- 50: Isoliersteg
- 55: Halter
- 56: Halter

## Patentansprüche

1. Pfosten-Riegel-Konstruktion, insbesondere für Fassaden oder Lichtdächer, mit mehreren vertikalen Pfosten (2, 20) zwischen zwei Festfeldern und/oder zwischen einem Festfeld und einem Flügel, wobei die Pfosten über Riegel miteinander verbunden sind, wobei an einer Außenseite mindestens eines Pfostens (20) eine Isolierglasscheibe (6) über eine randseitige Dichtung (5) festgelegt ist, wobei der mindestens eine Pfosten (20) mindestens eine Nut (26) und/oder einen Hohlraum aufweist, an dem Beschlagsteile (41) festgelegt sind, und integral mit dem mindestens einen Pfosten (20) ein Anschlag (27) für einen verschwenkbaren Flügel ausgebildet ist, wobei an dem mindestens einen zur Innenseite hin gestuft ausgebildeten Pfosten (20) ein Rahmenprofil (30) eines Flügels angeordnet ist, das im Querschnitt im Wesentlichen L-förmig ausgebildet ist, **dadurch gekennzeichnet, dass** das Rahmenprofil (30) zusammen mit dem mindestens einen Pfosten (20) am äußeren Umfang eine im Wesentlichen rechteckförmige Querschnittskontur ausbildet, die etwa dieselbe Breite besitzt wie die Breite eines Pfostens (2) zwischen zwei Festfeldern, wobei eine Schattenfuge zwischen einem nach innen ragenden Steg (25) des mindestens einen Pfostens (20) und einem Steg (31) des Rahmenprofils (30) vorgesehen ist.

2. Pfosten-Riegel-Konstruktion nach Anspruch 1, **dadurch gekennzeichnet, dass** benachbart zu dem nach innen ragenden Steg (25) eine Anschlagsfläche (27) vorgesehen ist, die parallel zur Ebene einer Isolierglasscheibe (6) ausgerichtet ist und mit einer Anschlagsdichtung (32) des Flügels zusammenwirkt.

3. Pfosten-Riegel-Konstruktion nach Anspruch 1 oder 2, **dadurch gekennzeichnet, dass** integral mit dem Pfosten (20) eine Anschlagsfläche (27) für eine Anschlagsdichtung (32) oder eine Nut ausgebildet ist, an der eine Anschlagsdichtung für einen Flügel fixiert ist.

4. Pfosten-Riegel-Konstruktion nach einem der vorhergehenden Ansprüche, **dadurch gekennzeichnet, dass** mindestens ein weiterer Pfosten (2) vorgesehen ist, der eine im Wesentlichen rechteckförmige Querschnittskontur mit Nuten (3, 4) an einer Schmalseite des Rechtecks aufweist, wobei der mindestens eine weitere Pfosten (2) im Wesentlichen die gleiche Breite aufweist wie der Pfosten (20), an dem die Beschlagsteile (41) festgelegt sind, zusammen mit einem Rahmenprofil (30) eines Flügels.

5. Pfosten-Riegel-Konstruktion nach einem der vorhergehenden Ansprüche, **dadurch gekennzeichnet, dass** an einer Schmalseite des Pfostens (2) Nuten (21, 22) ausgebildet sind.

6. Pfosten-Riegel-Konstruktion nach einem der vorhergehenden Ansprüche, **dadurch gekennzeichnet, dass** integral mit dem mindestens einen Pfosten (20) eine Nut (26) zur Fixierung eines Beschlagsteils (41) ausgebildet ist.

7. Pfosten-Riegel-Konstruktion nach einem der vorhergehenden Ansprüche, **dadurch gekennzeichnet, dass** beabstandet von dem Pfosten (20), an dem die Beschlagsteile festgelegt sind, ein weiterer Pfosten (20) vorgesehen ist, an dem mindestens ein Scharnier eines Flügels festgelegt ist.

8. Pfosten-Riegel-Konstruktion nach einem der vorhergehenden Ansprüche, **dadurch gekennzeichnet, dass** die Pfosten (2, 20) und/oder Riegel aus Metall, insbesondere aus Aluminium, hergestellt sind.

## Claims

1. Post-and-bar construction, particularly for facades or glazed roofs,
with a plurality of vertical posts (2, 20) between two fixed sections and/or between a fixed section and a leaf, wherein the posts are connected together by way of bars, wherein an insulating glass pane (6) is fixed to an outer side of at least one post (20) by way of a seal (5) at the edge, wherein the at least one post (20) has at least one groove (26) and/or cavity, at which fittings (41) are fixed, and an abutment (27) for a pivotable leaf is formed integrally with the at least one post (20), wherein a frame profile (30), which is constructed to be substantially L-shaped in cross-section, of a leaf is arranged at the at least one post (20), which is formed to be stepped towards the inner side, **characterised in that** the frame profile (30) together with the at least one post (20) forms at the outer circumference a substantially rectangular cross-sectional contour which has the same width as the width of a post (2) between two fixed sections, wherein a shadow gap is provided between an inwardly projecting web (25) of the at least one post (20) and a web (31) of the frame profile (30).

2. Post-and-bar construction according to claim 1, **characterised in that** an abutment surface (27), which is aligned to be parallel to the plane of an insulating glass pane (6) and which co-operates with an abutment seal (32) of the leaf, is provided adjacent to the inwardly projecting web (25).

3. Post-and-bar construction according to claim 1 or 2, **characterised in that** an abutment surface (27) for an abutment seal (32) or a groove, at which an abutment seal for a leaf is fixed, is formed integrally with the post (20).

4. Post-and-bar construction according to any one of the preceding claims, **characterised in that** at least one further post (2) having a substantially rectangular cross-sectional contour with grooves (3, 4) at a narrow side of the rectangle is provided, wherein the at least one further post (2) has substantially the same width as the post (20) at which the fittings (41) are fixed, together with a frame profile (30) of a leaf.

5. Post-and-bar construction according to any one of the preceding claims, **characterised in that** grooves (21, 22) are formed at a narrow side of the post (2).

6. Post-and-bar construction according to any one of the preceding claims, **characterised in that** a groove (26) for fixing a fitting (41) is formed integrally with the at least one post (20).

7. Post-and-bar construction according to any one of the preceding claims, **characterised in that** a further post (20) at which at least one hinge of a leaf is fixed is provided at a spacing from the post (20) at which the fittings are fixed.

8. Post-and-bar construction according to any one of the preceding claims, **characterised in that** the posts (2, 20) and/or bars are made of metal, particularly of aluminium.

## Revendications

1. Construction à poteau-traverse, notamment pour des façades ou des verrières comprenant plusieurs poteaux (2, 20) entre deux champs fixes et/ou entre un champ fixe et un battant,
- les poteaux étant reliés par des traverses,
- un vitrage isolant (6) étant fixé à un côté extérieur d'au moins un poteau (20) par un joint, côté bord (5),
au moins un poteau (20) comporte au moins une rainure (26) et/ou un vide pour fixer des parties de ferrure (41) et de façon intégrale avec un poteau (20), une ferrure (27) pour un battant pivotant,
- ce poteau (20) étagé vers le côté intérieur étant muni d'un profil de cadre (30) de battant qui a, en section, une forme pratiquement en L, construction **caractérisée en ce que**
- le profil de cadre (30) avec au moins un poteau (20) réalise à la périphérie extérieure, un contour de section pratiquement rectangulaire ayant sensiblement la même largeur que la largeur d'un poteau (2) entre deux champs,
- une fente de séparation étant prévue entre une nervure (25) orientée vers l'intérieur d'au moins un poteau (20) et une nervure (31) du profil de cadre (30).

2. Construction à poteau-traverse selon la revendication 1, **caractérisée en ce que**
une surface de fixation (27) parallèle au plan d'un vitrage isolant (6) et coopérant avec un joint de ferrure (32) du battant est prévue au voisinage de la nervure (25) en saillie vers l'intérieur.

3. Construction à poteau-traverse selon la revendication 1 ou 2, **caractérisée en ce que**
une surface de fixation (27) pour un joint de butée (32) ou une rainure est réalisée de façon intégrale avec le poteau (20), rainure à laquelle est fixé un joint de butée pour un battant.

4. Construction à poteau-traverse selon l'une des revendications précédentes,
**caractérisée en ce que**
au moins un autre poteau (2) est prévu, qui a un contour de section essentiellement rectangulaire avec des rainures (3, 4) sur un petit côté du rectangle, et
- cet autre poteau (2) a pratiquement la même largeur que le poteau (20) auquel sont fixées les pièces de ferrure (41), avec un profil de cadre (30) de battant.

5. Construction à poteau-traverse selon l'une des revendications précédentes,
**caractérisée en ce que**
un petit côté du poteau (2) comporte des rainures (21, 22).

6. Construction à poteau-traverse selon l'une des revendications précédentes,
**caractérisée en ce que**
une rainure (26) pour la fixation d'une pièce de ferrure (41) est intégrée dans le poteau (20).

7. Construction à poteau-traverse selon l'une des revendications précédentes,
**caractérisée en ce que**
un autre poteau (20) est prévu écarté du poteau (20) auquel sont fixées des pièces de ferrure, et au moins une charnière d'un battant est fixée à cet autre poteau.

8. Construction à poteau-traverse selon l'une des revendications précédentes,
**caractérisée en ce que**
les poteaux (2, 20) et/ou les traverses sont en métal, notamment en aluminium.
